# EUROPÄISCHE PATENTANMELDUNG

(11) **EP 0 294 573 A1**
(43) Veröffentlichungstag der Anmeldung: **14.12.1988**
(21) Anmeldenummer: 88106477.8
(22) Anmeldetag: 22.04.1988
(51) Int. Cl.: F04D 5/00, F02M 37/20

(54) **Seitenkanalpumpe zur Brennstofförderung**

(30) Priorität: 12.06.1987 DE 3719621
(71) Anmelder: PIERBURG GMBH, 41460 Neuss (DE)
(72) Erfinder: Radermacher, Bernhard, D-4060 Viersen (DE)

(57) **Zusammenfassung**

Die Seitenkanalpumpe weist einen Saugkanal auf, dessen Einmündungsquerschnitt in den Seitenkanal radial nach außen von der Wandung der Seitenkanalmitte begrenzt ist.

## Beschreibung

Die Erfindung betrifft eine Seitenkanalpumpe zur Brennstofförderung in Kraftfahrzeugen nach dem Oberbegriff des Patentanspruchs.

Eine derartige Seitenkanalpumpe ist zum Beispiel aus dem Deutschen Gebrauchsmuster 84 19 971 bekannt, in dem bereits das Problem angesprochen wird, daß die nötige Fördermenge nicht erreicht wird, wenn die Pumpe warmen Brennstoff fördert, da dann viel Gas im Brennstoff enthalten ist. Dieses Problem soll durch eine Austrittsöffnung mit zwei Bereichen unterschiedlicher Breiten, wovon der schmälere äußere Bereich mehr in eine Dichtfläche zwischen Einlaß und Austritt hineinragt als der innere Bereich. Mit dieser Konstruktion soll sich eine größere Fördermenge erzielen lassen.

Umfangreiche Versuchsreihen ergaben jedoch keine signifikanten Verbesserungen des Förderverhaltens derartiger Seitenkanalpumpen.

Aus der 1977 im Springer Verlag erschienenen 13. Auflage des Buches 'Die Pumpen', Seite 282, ist allgemein bekannt, daß sich bei einer derartigen Pumpe mit zwei Seitenkanälen senkrecht zur Mittelebene des Flügelrades in jedem Seitenkanal eingreifende Wirbel des Fördermediums bilden, die durch die Drehbewegung des Pumpenrades in Umlaufrichtung shcraubenförmig entgegengesetzt drehend umlaufen und sich in der Mittelebene des Flügelrades treffen.

Überlegungen und bestätigende Versuche ergaben, daß Gas bereits im axial einmündenden Saugkanal austritt und sich in diesem sammelt, da Gasblasen durch die im Einlaßbereich bestehenden Wirbel des Fördermediums wieder in den Saugkanal zurückgeführt werden.

Hiervon ausgehend liegt der Erfindung die Aufgabe zugrunde, eine gattungsbildende Seitenkanalpumpe derart zu gestalten, daß eine Ansammlung von Gas im Saugkanal vermieden und eine hohe Fördermenge erreicht werden können.

Diese Aufgabe ist durch die im Kennzeichen des Patentanspruchs genannten Merkmale gelöst. Vorteile der Erfindung gehen aus der nachfolgenden Beschreibung eines Ausführungsbeispiels in Verbindung mit einer Zeichnung hervor.

Die Zeichnung zeigt eine Figur der erfindungsgemäßen Seitenkanalpumpe 1 bestehend aus einem Gehäuse 2, einem Pumpenrad 3, das von einer Motorwelle 4 angetrieben wird, wobei im Gehäuse 2 zwei beiderseits des mit Flügeln 5 ausgestatteten Pumpenrades 3 Seitenkanäle 6, 7 angeordnet sind. In den Seitenkanal 6 mündet axial ein Saugkanal 8 ein, durch den das Fördermedium in die Seitenkanäle 6, 7 gesaugt wird und durch einen nicht dargestellten Auslaß am Ende des ringförmigen Seitenkanals 7 abfließen kann. Der Einmündequerschnitt 9 des Saugkanals 8 in den Seitenkanal 6 wird radial von der Außenwandung 10 einer das Pumpenrad 3 lagernden Nabe 11 und der Wandung 12 des Seitenkanals 6 in etwa im Verlauf der Seitenkanalmitte 13 (mittlerer Kanaldurchmesser) begrenzt.

Bei Drehung des Pumpenrades 3 wird die bekannte Wirbelbildung des Fördermediums durch die in den Flügelzellen 14 und den Seitenkanälen 6, 7 herrschenden unterschiedlichen Fliehkräfte bzw. Druckunterschiede erzeugt, wobei die Wirbel durch Pfeile gekennzeichnet sind.

Sofern Gas im Saugkanal 8 auftritt, wird dieses mit dem Fördermedium in den Seitenkanal 6 gesaugt und ebenfalls durch die Drehbewegung des Pumpenrades 3 in schraubenförmige Drehbewegung gebracht, wie es durch die Wirbelpfeile angedeutet ist. Hierbei stößt das Gas gegen den entgegengesetzt verlaufenden Wirbel des Seitenkanals 7 und wird am äußeren Umfang 15 des Pumpenrades 3 bzw. des Seitenkanals 6 wieder in den Seitenkanal 6 zurückgedrückt. Bisher entspricht die Pumpenwirkung dem behandelten Stand der Technik.

Durch die radiale Begrenzung des Einmündequerschnitts 9 durch die Wandung 12 des Seitenkanals 6 in etwa im Verlauf der Seitenkanalmitte 13 (mittlerer Kanaldurchmesser) wird das Gas in Richtung auf den Einmündequerschnitt 9 geführt und wird durch das einströmende Fördermedium wieder in den Seitenkanal 6 bzw. die Flügelzellen 14 des Pumpenrades 3 gefördert, wo es dann durch die spiralförmige Bewegung der Wirbel aus dem Einmündebereich abgeführt wird. Eine Einengung des Einmündungsquerschnitts 9 ist durch Herabziehen des Einmündequerschnittes 9 bis auf die Außenwandung 10 der Nabe 11 vermeidbar.

Mit der Erfindung ist eine wesentliche Verbesserung des Förderverhaltens dieser Seitenkanalpumpen insbesondere beim Einsatz zur Förderung von leichtsiedenden Brennstoffen erreicht worden. Damit ist deren Einsatz auch in Kraftfahrzeuge möglich geworden.

## Patentansprüche

Seitenkanalpumpe zur Brennstofförderung in Kraftfahrzeugen mit zwei beiderseits eines Pumpenrades mit Flügeln angeordneten Seitenkanälen, mit in einen der Seitenkanäle axial einmündenden Saugkanal, dadurch gekennzeichnet, daß der Einmündequerschnitt (9) des Saugkanals (8) in den Seitenkanal (6) radial nach außen von der Wandung (12) des Seitenkanals (6) in etwa im Verlauf der Seitenkanalmitte (13) begrenzt ist.
